# EUROPÄISCHE PATENTSCHRIFT

(11) **EP 0 964 810 B1**
(45) Veröffentlichungstag und Bekanntmachung des Hinweises auf die Patenterteilung: **08.08.2001**
(21) Anmeldenummer: 98907293.9
(22) Anmeldetag: 06.03.1998
(51) Int. Cl.: B61F 1/10, B61G 7/10

(54) **RAHMEN FÜR EISENBAHNWAGEN**
FRAME FOR RAILWAY WAGONS
CHASSIS DE WAGON FERROVIAIRE

(30) Priorität: 06.03.1997 PL 31882397
(43) Veröffentlichungstag der Anmeldung: 22.12.1999
(73) Patentinhaber: Fabryka Urzadzen Mechanicznych Kamax S.A., 37-220 Kanczuga (PL)
(72) Erfinder: BAK, Stanislaw, PL-37-120 Markowa 1476 (PL); CHMIELEWSKI, Andrzej, PL-37-200 Przeworsk (PL); KEDZIOR, Józef, PL-01-884 Warszawa (PL); KOCHMANSKI, Jan, PL-37-206 Sietesz 111A (PL); KUBICKI, Antoni, PL-37-200 Przeworsk (PL); MILCZARSKI, Kazimierz, PL-00-559 Warszawa (PL); MROCZKA, Krzysztof, PL-37-230 Manasterz 560 (PL); OCHYRA, Ryszard, PL-37-200 Przeworsk (PL); POPLAWSKI, Wojciech, PL-03-966 Warszawa (PL); STRZYZ, Eugeniusz, PL-39-100 Ropczyce (PL); WOJCIECHOWSKI, Zbigniew, PL-03-730 Warszawa (PL); ZOLNIERZAK, Radoslaw, PL-04-134 Warszawa (PL)
(74) Vertreter: Grünecker, Kinkeldey, Stockmair & Schwanhäusser Anwaltssozietät
(86) Internationale Anmeldenummer: PL9800008
(87) Internationale Veröffentlichungsnummer: WO9839193

(56) Entgegenhaltungen:
- CH-A- 391 769
- DE-A- 1 455 275
- DE-A- 4 226 731
- DE-B- 1 257 190

## Beschreibung

Die Erfindung betrifft einen Rahmen für Eisenbahnwagen.

Aus einer polnischen Gebrauchsmusteranmeldung Nr. 101819 ist ein Rahmen für Kesselwagen, insbesondere für die Kesselwagen mit einer selbsttätigen Kupplung, bekannt, der aus einem Längsträger, zwei Drehquerträgern, zwei Kopfstücken und vier Knotenblechen besteht und dadurch gekennzeichnet ist, daß zu den Unterkanten der U-förmigen Hälften des Längsträgers, zwischen den Kopfstücken und den Drehquerträgern, Versteifungsplatten mit einer sich verändernden, d.h. in die Richtung des Drehquerträgers sich vergrößernden Breite festgemacht sind und die Versteifungsplatten andererseits zu den Unterkanten der Drehquerträger mittels eines Rippenbogens befestigt sind. Die Oberkanten der U-förmigen Hälften des Längsträgers seitens des Kopfstücks sind mit den Oberkanten der Drehquerträger mittels Bögen in Form eines rechteckigen Dreiecks mit unterschiedlichen Längen der Lotseiten verbunden, und diese Längen stehen zueinander im Verhältnis 1.8-2.2, wobei die längere Lotseite parallel zu der Rahmenlängsachse verläuft. Die Ober- und Unterkanten der U-förmigen Hälften des Längsträgers an der Innenseite des Rahmens sind dagegen mit den entsprechenden Oberund Unterkanten der Drehquerträger mittels dreieckiger Bögen mit dem Längenverhältnis der Lotseiten 2.8-3.0 verbunden.

Aus einer europaischen Patentanmeldung EP 0329551 ist ein Waggon mit Unterbau in Flachbauweise bekannt. In der Beschreibung ist veröffentlicht worden, daß der Waggon einen unteren und einen oberen Gurt aufweist, die eine Bodenplatte bilden, bzw. aufnehmen, wobei in diesem Unterbau den an den Enden befindlichen Quertragern Kupplungselemente und Pufferelemente angeordnet sind. Hinter jedem der Querträger ist ein Lager mit horizontaler Achse zur Aufnahme der Teile der Kupplungselemente, und zwar des Anzugsanschlags und des Stoßdämpfers vorgesehen, während der Waggon zumindest an einem seiner Enden die zugehörigen Kupplungs- und Pufferelemente auf normaler Schienenhöhe trägt.

Dieser Waggon, dessen sogenanntes "Wagenhaupt" als der Teil des Unterbaus, der zwischen dem am Ende liegenden Quertrager und dem flachen Abschnitt des Unterbaus liegt, so gestaltet ist, daß eine Höhenanderung unter Gewährleistung einer gunstigen Kraftübertragung zwischen den Druckkraften und Zugkräften, die insbesondere auf die mittleren Längsträger am Unterbau wirken, gewährleistet ist.

Der Waggon umfaßt einen als Strebe bezeichneten Kastenaufbau, der folgende Elemente aufweist.
- zwei zumindest im wesentlichen ebene und im wesentlichen trapezförmige Platten, deren große Basis horizontal und quer zum Unterbau verläuft und sich mindestens bis zu den Pufferelementen erstreckt Die kleine Basis erstreckt sich mindestens bis zu den mittleren Langsträgern. Uber die Platten, insbesondere über die sogenannte obere Platte. wird eine Verbindung zwischen der Oberkante des am Ende liegenden Quertragers und der Kante des oberen Gurtes des Untergestelles hergestellt. Die sogenannte untere Platte bildet die Verbindung zwischen der Unterkante des am Ende liegenden Quertragers und der Kante des unteren Gurtes des Untergestelles.
- vertikal verlaufende Rippen, die die beiden Platten miteinander verbinden. Der Waggon weist eine Strebe auf, die in Langsrichtung geneigt ist, und ist dadurch gekennzeichnet, daß die Längsträger und die Deichselteile über Querträger, insbesondere am Ende, verbunden sind, und daß die vertikal verlaufenden Rippen die beiden sich symmetrisch vom Ende eines der mittleren Längsträger bis zum Quertrager am Ende in der axialen Ebene eines der Pufferelemente erstreckenden Platten miteinander verbinden

Der Erfindung liegt die Aufgabe zu Grunde, einen Rahmen für Eisenbahnwagen zu scharfen, der zu einem verschiedenartigen Eisenbahnverkeln, dh dort wo im Eisenbahnverkehr gleichzeitig Waggons mit einer Schraubenkupplung als auch Waggons mit einer selbsttatigen Kupplung eingesetzt werden, geeignet ist.

Der erfindungsgemaß ausgebildete Rahmen für Eisenbahnwagen, weist Aufsätze auf, die an beiden Flanken eines Kopfstückes angeordnet sind. Die Aufsätze haben Löcher, welche zur Befestigung von Puffern dienen, sowie Öffnungen, die sogenannten Pufferoffnungen, die koaxial auf der Pufferachse liegen und zur Einstellung der Vorschiebung von Puffern vorgesehen sind Im Kopfstück sind Offnungen, die sogenannten Kopfstückoffnungen, vorgesehen, die auf der Verlängerung der Pufferoffnungachse gelegen sind.

Außerdem, sind auf den beiden Flanken des Kopfstuckes Trager angeordnet, die sogenannten Leitstücktrager, an denen ein Leitstuck eingesetzt werden kann. welches zur Führung des Zughakens einer Schraubenkupplung dient. Zwischen den beiden, einen Längsträger bildenden Langholmen sind Stützen, d.h. eine Vorderstutze und eine Hinterstutze, eingesetzt. Zusätzlich sind an den Langholmen Löcher vorgesehen, und zwar die sogenannten Vorderiöcher, die zur Befestigung des Zugwerkes einer Schraubenkupplung benutzt werden, und die sogenannten Hinterlocher, die zur Befestigung des Zugwerkes einer selbsttätigen Kupplung gebraucht werden

Der erfindungsgemäße Rahmen kann in die Eisenbahnwagen in verschiedenartigem Eisenbahnverkehr eingesetzt werden, d h. dort wo im Eisenbahnverkehr gleichzeitig Waggons mit einer Schraubenkupplung als auch Waggons mit einer selbsttätigen Kupplung eingesetzt werden Der Rahmen kann deshalb in verschiedenartigem Eisenbahnverkehr eingesetzt werden, weil er mit einer universellen Kupplung ausgerüstet werden kann, die sowohl Elemente einer Schraubenkupplung als auch einer selbsttatigen Kupplung enthält. Im Rahmen konnen auch entweder eine Schraubenkupplung oder eine selbsttatige Kupplung derart eingebaut werden, daß die Einbaulage der Kupplung die Erfordernisse von Normen erfüllen kann.

Aufgrund der Erfordernisse bezuglich des Pufferabstandes ist es vorteilhaft. wenn der gegenseitige Abstand der Aufsatze großer als der gegenseitige Abstand der Leitstückträger ist.

Um eine Möglichkeit zu schaffen. die Vorschiebung der Kupplung erforderlich einstellen zu konnen, soll der gegenseitige Abstand der Träger großer als der gegenseitige Abstand der Langholme sein.

Es ist günstig, wenn in den Langholmen, neben dem Standort der Vorderstütze einige Löcher, die sogenannten Vorderlöcher, vorgesehen sind, die zur Befestigung des Zugwerkes einer Schraubenkupplung dienen können.

Von Vorteil ist auch, wenn in den Langholmen, zwischen den Standorten der Vorderstütze und der Hinterstütze einige Löcher, die sogenannten Hinterlöcher, vorgesehen sind, die zur Befestigung einer Stützplatte eines Anzugs- und Stoßwerkes einer selbsttätigen Kupplung dienen können.

Außerdem kann der erfindungsgemäße Rahmen an diesen Löchern Ausgleichseinlagen aufweisen, mit Hilfe derer eine normierte Einstellung der Achse der Schraubenkupplung erlangt werden kann.

Die Erfindung ist nachstehend anhand der beigefügten Zeichnungen erläutert.
Es zeigt:
- Fig. 1: eine Draufsicht des Rahmens für Eisenbahnwagen;
- Fig.2: eine Vorderansicht des Rahmens für Eisenbahnwagen;
- Fig.3: einen Ausschnitt des Rahmens mit einer eingebauten selbsttätigen Kupplung;
- Fig.4: einen Ausschnitt des Rahmens mit einem Zugwerk und einem Zughaken einer Schraubenkupplung.

### Der Aufbau des Rahmens

Der erfindungsgemäße Rahmen weist einen mittleren aus zwei Langholmen 2,3 ausgebildeten Längsträger 1, zwei Drehquerträger 4, 5 und zwei Kopfstücke 6, 7 mit je zwei Flanken 8, 9 auf. Auf den Enden der Flanken sind zwei Aufsätze 10, 11 vorgesehen, in denen Pufferöffnungen 12 ausgebildet sind, wobei die Pufferöffnungen 12 zur Einstellung einer veränderlichen Vorschiebung von nicht auf der beigefügten Zeichnung angezeigten Puffern dienen. Die Pufferöffnung liegt auf der Pufferachse, und auf der Verlängerung der Pufferöffnungachse, nämlich im Kopfstück, befindet sich eine Kopfstücköffnung 13. Dazu sind in den Aufsätzen die Löcher 14 angeordnet, die zur Befestigung von Puffern zu den Aufsätzen dienen. Auf dem Kopfstück sind die Leitstückträger 15, 16 näher an der Rahmenachse angeordnet als die Aufsätze.

Zu den Leitstückträgern ist ein Leitstück 17 befestigt, das für die Haltung des Zughakens 18 einer Schraubenkupplung vorgesehen ist. Vorne im Längsträger, zwischen den beiden Langholmen sind eine Vorderstütze und eine Hinterstütze 19, 20 eingesetzt. Darüber hinaus sind in den Langholmen jeweils zwei vordere, zur Befestigung des Anzugswerkes 22 einer Schraubenkupplung vorgesehene Vorderlöcher 21 und vier hintere, zur Befestigung des Anzugs- und Stoßwerkes 24 einer selbsttätigen Kupplung 25 dienende Hinterlöcher 23, zu finden. Der gegenseitige Abstand der Aufsätze a ist größer als der gegenseitige Abstand der Leitstückträger b, und der Abstand der Leitstückträger b ist größer als der Abstand der Langholme c. In dem erfindungsgemäßen Rahmen sind an den zur Befestigung des Anzugswerkes dienenden Vorderlöchern einige Ausgleichseinlagen 26 vorgesehen, die zu den Langholmen befestigt sind.

Der in der Fig.3 gezeigte Ausschnitt des Rahmens zeigt eine Variante der Erfindung mit einer eingebauten selbsttätigen Kupplung. Das Anzugs- und Stoßwerk 24 ist mit Hilfe einer Stützplatte 27 gegen sein Ausfallen aus dem Raum zwischen beiden Stützen abgesichert, wobei die Stützplatte zu den Langholmen mittels den in den Hinterlöchern 23 eingesetzten Schraubenelementen 28 befestigt ist. Darüber hinaus, für die regelrechte Wirkung des Kupplungskopfes 29 der selbsttätigen Kupplung 25, ist eine Mittelstellvorrichtung 30 vorgesehen, die zu dem vorderen Kopfstück befestigt ist

Der in der Fig.4 gezeigte Ausschnitt des Rahmens zeigt ein Anzugswerk 22 und einen Zughaken 18 einer Schraubenkupplung. Das Anzugswerk 22, zusammen mit einem Mittelstellwerk 31, ist im Raum zwischen den beiden Langholmen eingesetzt und es liegt an der Vorderstütze an. Das Anzugswerk 22, zusammen mit dem Mittelstellwerk 31, ist gegen sein Ausfallen mittels der Schraubenelemente 32 abgesichert, und zu dieser Absicherung werden die Vorderlöcher 21 in den Langholmen und die Ausgleichseinlagen 26 benutzt.

Der erfindungsgemäße Rahmen macht es möglich, eine Schraubenkupplung allein anzuwenden. In diesem Fall ist es notwendig das Anzugswerk 22 mit dem Mittelstellwerk 31 sowie den Leitstückträger 17 des Zughakens 18 einzubauen.

Im Rahmen kann aber, nach der Entfernung der Schraubenkupplung zusammen mit ihrer Führung, eine selbsttätige Kupplung 25 eingebaut werden. Zu diesem Zweck sollten zusätzlich eine Mittelstellvorrichtung 30 und die Stützplatte 27 befestigt werden.

## Patentansprüche

1. Rahmen für Eisenbahnwagen bestehend aus zwei Kopfstücken, eines mittleren aus Langholmen ausgebildeten Langträgers, mindestens zwei Drehquerträgern zur Aufnahme eines Drehgestelles und aus einer Einrichtung zum Tragen von Kupplungs- und Pufferelementen, **dadurch gekennzeichnet,** daß jeweils einer Flanke (8,9) eines Kopfstückes (6,7) ein Aufsatz (10,11) mit einigen zur Befestigung von Puffern vorgesehenen Löchern (14) und mit einer auf der Pufferachse liegenden, zum Einstellen der veränderlichen Puffervorschiebung vorgesehenen Pufferöffnung (12) zugeordnet ist, und daß im Kopfstück eine auf der Verlängerung der Pufferöffnungachse befindliche Kopfstücköffnung (13) vorgesehen ist, und daß sich an den Flanken des Kopfstückes Leitstückträger (15,16) befinden und zwischen den, den Längsträger bildenden Langholmen (2,3), eine Vorder- und eine Hinterstütze (19,20) angeordnet sind, wobei in den Langholmen einige zur Befestigung eines Anzugswerkes (22) einer Schraubenkupplung dienende Vorderlöcher (21) und einige zur Befestigung eines Anzugs- und Stoßwerkes (24) einer selbsttätigen Kupplung (25) dienende Hinterlöcher (23), vorgesehen sind.

2. Rahmen nach Anspruch 1, dadurch gekennzeichnet, daß der gegenseitige Abstand (a) der Aufsätze größer als der gegenseitige Abstand (b) der Leitstückträger ist.

3. Rahmen nach Anspruch 1, dadurch gekennzeichnet, daß der gegenseitige Abstand (b) der Leitstückträger größer als der gegenseitige Abstand (c) der Langholme ist.

4. Rahmen nach Anspruch 1, dadurch gekennzeichnet, daß die zur Befestigung des Anzugswerkes (22) einer Schraubenkupplung vorgesehenen Vorderlöcher (21) sich neben dem Standort der Vorderstutze (19) befinden.

5. Rahmen nach Anspruch 1, dadurch gekennzeichnet, daß die zur Befestigung der Stützplatte (27) vorgesehenen Hinterlöcher (23) sich zwischen den Standorten der Vorderstütze (19) und der Hinterstutze (20) befinden.

6. Rahmen nach Anspruch 1, dadurch gekennzeichnet, daß zu den Langholmen (2,3) an den Vorderlöchern (21) Ausgleichseinlagen (26) befestigt sind.

## Claims

1. Frame for railway wagons consisting of two frame ends, a central longitudinal member formed from long spars, at least two rotating cross-beams to take up a bogie and a device to carry coupling and buffer elements, characterized in that a mount (10, 11) with some holes (14) provided for the attachment of buffers and with a buffer opening (12) lying on the buffer axis provided for adjusting the variable buffer advance is assigned to each flank (8, 9) of a frame end (6, 7), and that in the frame end a frame end opening (13) located on the extension of the buffer opening axis is provided, and that guide piece supports (15, 16) are located on the flanks of the frame end and a front and a rear support (19, 20) are disposed between the long spars (2, 3) forming the longitudinal member, some front holes (21) used for the attachment of a pulling device (22) of a screw coupling and some rear holes (23) used for the attachment of a pulling and pushing device (24) of a self-acting coupling (25) being provided in the long spars.

2. Frame according to claim 1, characterized in that the reciprocal distance (a) of the mounts is greater than the reciprocal distance (b) of the guide piece supports.

3. Frame according to claim 1, characterized in that the reciprocal distance (b) of the guide piece supports is greater than the reciprocal distance (c) of the long spars.

4. Frame according to claim 1, characterized in that the front holes (21) provided for the attachment of the pulling device (22) of a screw coupling are situated next to the location of the front support (19).

5. Frame according to claim 1, characterized in that the rear holes (23) provided for the attachment of the support plate (27) are located between the locations of the front support (19) and the rear support (20).

6. Frame according to claim 1, characterized in that fastened to the long spars (2, 3) at the front holes (21) are compensating inserts (26).

## Revendications

1. Châssis pour wagon de chemin de fer, comprenant deux pièces de tête, une poutre longitudinale intermédiaire composée de longerons, au moins deux poutres transversales de rotation, destinées à recevoir un bogie, et un dispositif destiné à porter des éléments d'attelage et de tampon, caractérisé en ce qu'à chaque flanc (8,9) d'une pièce de tête (6,7) est associé un socle (10,11) muni de plusieurs trous (14) prévus pour la fixation de tampons et d'une ouverture de tampon (12) située sur l'axe du tampon et prévue pour le réglage de l'avance variable du tampon, en ce que, dans la pièce de tête, est prévue une ouverture de pièce de tête (13) qui se trouve sur le prolongement de l'axe de l'ouverture du tampon et en ce que, sur les flancs de la pièce de tête, se trouvent des supports de pièces de guidage (15,16) et qu'entre les longerons (2,3) formant la poutre longitudinale, sont disposés un appui avant et un appui arrière (19,20), cependant que, dans les longerons, sont prévus plusieurs trous avant (21) servant pour la fixation d'un bloc de tirage (22) d'un attelage à vis, et plusieurs trous arrière (23) servant pour la fixation d'un bloc de tirage et d'impact (24) d'un attelage automatique (25).

2. Châssis selon la revendication 1, caractérisé en ce que l'écartement mutuel (a) des socles est plus grand que l'écartement mutuel (b) des supports des pièces de guidage.

3. Châssis selon la revendication 1, caractérisé en ce que l'écartement mutuel (b) des supports de pièces de guidage est plus grand que l'écartement mutuel (c) des longerons.

4. Châssis selon la revendication 1, caractérisé en ce que les trous avant (21) prévus pour la fixation du bloc de tirage (22) de l'attelage à vis se trouvent à côté de l'emplacement de l'appui avant (19).

5. Châssis selon la revendication 1, caractérisé en ce que les trous arrière (23) prévus pour la fixation de la plaque d'appui (27) se trouvent entre les emplacements de l'appui avant (19) et de l'appui arrière (20).

6. Châssis selon la revendication 1, caractérisé en ce que des insertions de compensation (26) sont fixées aux longerons (2,3) au moyen des trous avant (21).
